# EUROPÄISCHE PATENTSCHRIFT

(11) **EP 1 968 748 B1**
(45) Veröffentlichungstag und Bekanntmachung des Hinweises auf die Patenterteilung: **10.02.2010**
(21) Anmeldenummer: 06841026.5
(22) Anmeldetag: 19.12.2006
(51) Int. Cl.: B02C 4/02, B02C 4/28, B02C 4/42, B02B 3/04

(54) **ZWEIWALZENMASCHINE INSBESONDERE ZUR GUTBETTZERKLEINERUNG**
DOUBLE-ROLL MACHINE FOR COMMINUTING A BED OF MATERIAL
MACHINE A DEUX CYLINDRES, EN PARTICULIER POUR LE BROYAGE D'UN LIT DE MATERIAU

(30) Priorität: 21.12.2005 DE 102005061085
(43) Veröffentlichungstag der Anmeldung: 17.09.2008
(73) Patentinhaber: KHD Humboldt Wedag GmbH, 51105 Köln (DE)
(72) Erfinder: FRANGENBERG, Meinhard, 51515 Kürten-Engeldorf (DE); SOMMER, Erich, 51109 Köln (DE); SCHNEPPER, Jörg, 51105 Köln (DE); SPLINTER, Christian, 50259 Pulheim (DE); HAGEDORN, Alexander, 50259 Pulheim (DE)
(86) Internationale Anmeldenummer: PCT/EP2006/012219
(87) Internationale Veröffentlichungsnummer: WO 2007/079926

(56) Entgegenhaltungen:
- DE-A1- 3 731 934
- DE-B- 1 292 578
- US-A1- 2 880 897
- US-A1- 3 376 724
- US-A1- 5 780 088

## Beschreibung

Die Erfindung betrifft eine Zweiwalzenmaschine zur Druckbehandlung körnigen Gutes, insbesondere Rollenpresse zur Gutbettzerkleinerung oder Kompaktierung bzw. Brikettierung, mit zwei in Lagergehäusen drehbar gelagerten gegenläufig angetriebenen und durch einen Walzenspalt voneinander getrennten Walzen, auf deren aus dem Maschinenrahmen herausragenden Walzenwellen-Antriebszapfen je ein Planetengetriebe als Aufsteckgetriebe mittels einer kraftschlüssigen, hydraulisch betätigbaren Schrumpfscheibenverbindung lösbar befestigt ist, dessen Eingangsstufe von einem Antriebsmotor angetrieben ist.

Bei Walzenmühlen zur Durchführung der sogenannten Gutbettzerkleinerung werden die einzelnen Stücke bzw. Partikel des durch Reibung in den Walzenspalt eingezogenen Mahlgutes wie z. B. Zementrohmaterial, Zementklinker, Erze oder dergleichen in einem Gutbett, das heißt in einer zwischen den beiden Walzenoberflächen zusammengedrückten Materialschüttung bei Anwendung eines hohen Druckes gepresst und gegenseitig zerkleinert, wobei man anstatt von einer Walzenmühle auch von einer Rollenpresse spricht. Bei solchen bekannten Rollenpressen, siehe z. B. Broschüre "Rollenpressen" Nr. 2-300d der KHD Humboldt Wedag AG vom September 1994, ist eine der beiden Walzen als Festwalze ausgebildet, die sich über ihre Lagergehäuse gegen Endstücke des Maschinenrahmens abstützt, während sich die andere Walze als Loswalze über deren Lagergehäuse an Hydraulikzylindern abstützt, mit denen die Walzenpresskraft aufgebracht wird.

Zum Antrieb derartiger Rollenpressen ist es z.B. aus dem Dokument DE 3 731 934 A1 bekannt, aus dem Maschinenrahmen zwei Walzenwellen-Antriebszapfen herausragen zu lassen, auf denen je ein Planetengetriebe (Umlaufgetriebe) aufgesteckt wird, dessen Eingangsstufe von einem Elektromotor angetrieben wird, und zwar bei großen Rollenpressen über eine Gelenkwelle und eine Kupplung. Dabei ist es bekannt, die Verbindung zwischen der Hohlwelle an der Abtriebsseite des Getriebes und dem Antriebszapfen der Rollenpressen-Walzen durch eine sogenannte Schrumpfscheiben-Verbindung herzustellen, die einen außenspannenden hydraulisch betätigbaren Spannsatz mit Klemmringen aufweist und die als spielfreie kraftschlüssige Verbindung zur Übertragung auch sehr hoher Drehmomente geeignet ist.

Die Last der schwergewichtigen Aufsteckgetriebe ist nicht am Boden abgestützt, sondern die Getriebe sind fliegend auf dem Antriebszapfen gelagert. Zur Montage und Demontage der Aufsteckgetriebe werden bis heute in der Regel Seilkrane herangezogen. Bei der Montage und Demontage müssen Antriebszapfen und aufgehängtes Aufsteckgetriebe fluchtend auf einer Achse liegen und horizontal und vertikal genau ausgerichtet sein. Eine derartige Nivellierung ist nur mit Schwierigkeiten zu bewerkstelligen, zumal der Aufhängepunkt des Getriebes nicht im Schwerpunkt liegt, so dass die Gefahr nicht auszuschließen ist, dass es bei nicht genau ausgerichtetem Aufsteckgetriebe bei der Montage und Demontage mit Aufschieben und Abziehen des Getriebes und hydraulische Betätigung der Schrumpfscheibenverbindung zu Beschädigungen an der Oberfläche der Antriebszapfen sowie der Getriebehohlwellen kommen kann. Die Montage und Demontage der Aufsteckgetrieben von Rollenpressen ist kein einmaliger Vorgang, weil seitens der Betreiber solcher Rollenpressen der Bedarf besteht, aus Gründen der Reparatur z. B. verschlissener Walzen diese Walzen in möglichst einfacher und schneller Weise ausbauen und wieder einbauen zu können, wozu die Aufsteckgetriebe von ihren Antriebszapfen entfernt sein müssen.

Der Erfindung liegt die Aufgabe zugrunde, eine Zweiwalzenmaschine insbesondere Rollenpresse der o. g. Art so zu konzipieren, dass die Montage und Demontage der Walzen und damit der Walzenwechsel noch einfacher, schneller und sicherer vorgenommen werden kann.

Diese Aufgabe wird gemäß der Erfindung mit einer Zweiwalzenmaschine mit den Merkmalen des Anspruchs 1 gelöst. Vorteilhafte Ausgestaltungen der Erfindung sind in den Unteransprüchen angegeben.

Bei der erfindungsgemäßen Zweiwalzenmaschine insbesondere Rollenpresse zur Gutbettzerkleinerung ist unterhalb der auf den beiden Antriebszapfen als Untersetzungsgetriebe aufgeschobenen Aufsteckgetrieben ein Maschinentisch mit jeweils einer Tischplatte angeordnet, die wenigstens in einer Richtung parallel zur Walzenwelle hin- und herbewegbar ist. Auf der Tischplatte sind mit Vorteil drei im Dreieck aufgestellte vertikal und horizontal verstellbare Auflagerstützen angeordnet, auf denen das jeweilige Aufsteckgetriebe bei seiner Montage und Demontage gelagert und dabei vertikal und horizontal so ausgerichtet wird, dass die Hohlwellenachse an der Abtriebsseite des Aufsteckgetriebes genau zur Achse des Antriebszapfens versatzfrei fluchtet, was insbesondere für eine problemlose hydraulisch betätigbare Schrumpfscheibenverbindung zwischen Antriebszapfen und Aufsteckgetriebe von hoher Wichtigkeit ist und dessen Montage und Demontage und damit auch einen Walzenwechsel sehr vereinfacht.

Nach einem weiteren Merkmal der Erfindung können die drei auf der Tischplatte angeordneten Auflagerstützen, welche die hohe Last des Getriebes statisch bestimmt abstützen, zur vertikalen Ausrichtung des jeweils aufgelagerten Aufsteckgetriebes Hydraulikzylinder sein, deren Fußteil zur horizontalen Ausrichtung auf der Tischplatte z. B. mit einem einfachen Schraubspindeltrieb in Verbindung stehen können, um die Auflagerstützen z. B. auch in Querrichtung zum Antriebszapfen justieren zu können.

Die Tischplatte kann auf dem Maschinentisch auf Rollenbahnen oder auch Gleitbahnen gleitend geführt sein. Zur Unterstützung des Abziehens/Aufschiebens des jeweiligen Aufsteckgetriebes von/auf dem/den Antriebszapfen kann zu beiden Seiten des Antriebszapfens je ein parallel dazu zwischen Maschinenrahmen und Aufsteckgetriebe angeordneter Hydraulikzylinder so angeordnet sein, dass die zum Abziehen/Aufschieben des Getriebes notwendige Kraft symmetrisch am fluchtend ausgerichteten Getriebe angreift.

Die Erfindung und deren weitere Merkmale und Vorteile werden anhand der in den Figuren schematisch dargestellten Ausführungsbeispiele näher erläutert.

Es zeigt:
- Fig. 1:: in perspektivischer Ansicht eine Rollenpresse zur Druck- zerkleinerung körnigen Gutes, mit einem Montagetisch zur Vereinfachung von Montage und Demontage der Auf- steckgetriebe, und
- Fig. 2:: vergrößert herausgezeichnet aus Figur 1 ebenfalls per- spektivisch eine auf dem Maschinentisch verfahrbare Tischplatte mit drei darauf angeordneten einstellbaren Stützen zur Ausrichtung des darauf abzustützenden schwergewichtigen Aufsteckgetriebes bei seiner Monta- ge/Demontage.

Nach Figur 1 weist die Rollenpresse einen in der Zeichnung teilweise zerlegten Maschinenrahmen 10 auf, in dem zwei gegenläufig rotierende Walzen 11, 12 drehbar gelagert sind, die zwischen sich einen Walzenspalt bilden und von denen die eine Walze, z. B. die in Figur 1 hintere Walze als Festwalze 11 und die andere Walze als Loswalze 12 ausgebildet sind. Beide Walzen weisen Lagerwellen auf, die in Wälzlagern insbesondere Zylinderrollenlagern gelagert sind, welche wiederum in Lagergehäusen angeordnet sind. Während sich die Festwalze 11 mit ihren beiden Lagergehäusen unmittelbar an Maschinenrahmenseitenteilen abstützt und auf zwei Konsolen 13, 14 des Maschinenrahmens 10 aufliegt, liegt die Loswalze 12 mit ihren Lagergehäusen ebenfalls auf den Gleitbahnen dieser zwei beabstandeten Rahmenkonsolen 13 und 14 auf und sie kann dort mit ihren Lagergehäusen vermittels Gleitplatten quer zum Walzenspalt hin- und hergleiten. Die Lagergehäuse der Loswalze 12 sind gegen Hydraulikzylinder abgestützt, mit denen die Walzenpresskraft zur Druckbeanspruchung des im Walzenspalt befindlichen zu zerkleinernden Gutes aufgebracht wird, wobei sich die Hydraulikzylinder wiederum an Maschinenrahmen-Seitenteilen abstützen. Die Walzen bilden mit ihren beiden Lagergehäusen beim Einbau und Ausbau jeweils eine Montageeinheit.

Aus den Lagergehäusen an der rechten Seite des Maschinenrahmens 10 ragen die zwei Walzenwellen-Antriebszapfen heraus, auf die als Untersetzungsgetriebe jeweils ein Planetengetriebe (Umlaufgetriebe) als Aufsteckgetriebe 15, 16 mit Kupplung 17, 18 aufsteckbar ist. Die Kupplungen 17, 18 stehen jeweils über nicht dargestellte Gelenkwellen mit jeweils einem Elektromotor zum Drehantrieb der Walzen in Verbindung.

Die spielfreie kraftschlüssige Verbindung zwischen der Hohlwelle an der Abtriebsseite der Aufsteckgetriebe 15, 16 und der Walzen-Antriebszapfen besteht mit besonderem Vorteil jeweils aus einer Schrumpfscheibe 20 bzw. 20a mit außenspannendem hydraulisch betätigbaren Spannsatz mit Klemmringen. Diese Schrumpfscheibenverbindung, die sehr hohe Drehmomente übertragen kann, muss bei der Montage/Demontage der Walzen bzw. deren Auswechselung hergestellt bzw. wieder getrennt werden. Das Aufschieben und Abziehen der Aufsteckgetriebe 15, 16 auf bzw. von ihren Antriebszapfen, wobei die aufgesteckten Getriebe insoweit fliegend gelagert sind, verlangt eine exakt fluchtende versatzfreie Ausrichtung jeweils von Antriebszapfen und Getriebehohlwelle. Wie aus Figuren 1 und 2 ersichtlich, ist dazu unterhalb der Aufsteckgetriebe 15, 16 ein Maschinentisch 19 mit jeweils darauf angeordneter Tischplatte angeordnet, nämlich Tischplatte 21 für das Getriebe 15 und benachbarte Tischplatte 22 für das benachbarte Getriebe 16. Die Tischplatte 21 sowie auch die benachbarte Tischplatte ist wenigstens in einer Richtung parallel zur Walzenwelle auf dem Maschinentisch 19 hin- und herbewegbar. Nach Figur 1 befindet sich das Aufsteckgetriebe 15 gerade in einer Parkposition gelagert auf der zurückgefahrenen Tischplatte 21 bei gelöster Schrumpfscheibenverbindung und demontierter Gelenkwelle, während beim benachbarten Aufsteckgetriebe 16 die Schrumpfscheibenverbindung 20a noch nicht getrennt ist.

Insbesondere aus Figur 2 geht deutlich hervor, dass zur fluchten Ausrichtung jedes Aufsteckgetriebes auf der Tischplatte 21, auch auf der benachbarten Tischplatte 22, drei im Dreieck aufgestellte vertikal und horizontal verstellbare Auflagerstützen 23, 24, 25 angeordnet sind, auf denen das jeweilige Aufsteckgetriebe 15 bzw. 16 bei seiner Montage und Demontage versatzfrei fluchtend ausgerichtet lagert. Nach Ausrichtung des Aufsteckgetriebes 15 wird die Tischplatte 21 mit aufgelagertem Aufsteckgetriebe verfahren und die Schrumpfscheiben-Verbindung 20 bzw. 20a bei der Getriebemontage hydraulisch gespannt und bei der Getriebedemontage entlastet. Die Tischplatte 21, 22 ist auf dem Maschinentisch 19 mit Vorteil auf Rollenbahnen 26 gleitend geführt. Die drei auf der Tischplatte 21 angeordneten Auflagerstützen 23, 24, 25 zur vertikalen Ausrichtung des jeweils aufgelagerten Aufsteckgetriebes 15 bzw. 16 sind Hydraulikflachzylinder, deren Fußteil zur horizontalen Ausrichtung auf der Tischplatte 21 der Einfachheit halber jeweils mit einem Schraubspindeltrieb 27, 28, 29 in Verbindung steht.

Wie aus den Figuren noch hervorgeht, können zu beiden Seiten des Antriebszapfens der linken Walze, aber auch bei der rechten Walze je ein parallel dazu zwischen dem Maschinenrahmen und dem Aufsteckgetriebe 15 bzw. 16 angeordneter Hydraulikzylinder 30 zur Unterstützung des Abziehens/Aufschiebens des jeweiligen Aufsteckgetriebes 15, 16 von/auf dem/den Antriebszapfen angeordnet sein. Außerdem ist in den Figuren der Arm der Drehmomentenstütze 31 zu sehen, mittels welcher bei jedem Aufsteckgetriebe 15, 16 das Rückstell-Drehmoment (Reaktionsmoment) aufgenommen und in den stationären Drehmomenten- Stützenteil 32 abgeleitet wird.

Vor dem Abziehen des jeweiligen Aufsteckgetriebes 15, 16 vom Antriebszapfen wird die Verbindung der Drehmomentenstütze 31 des Aufsteckgetriebes 15 bzw. 16 und dem stationären Drehmomenten-Stützenteil 32 gelöst. Bei der Demontage werden die Getriebe in Richtung der ausgebauten Gelenkwelle verfahren. Im demontierten zurückgeschobenen Zustand verbleiben die Aufsteckgetriebe 15 bzw. 16 auf ihrer Tischplatte 21 bzw. 22 liegen, d. h. die Getriebe müssen beim Walzenwechsel nicht weggehoben werden.

## Patentansprüche

1. Zweiwalzenmaschine zur Druckbehandlung körnigen Gutes, insbesondere Rollenpresse zur Gutbettzerkleinerung oder Kompaktierung bzw. Brikettierung, mit zwei in Lagergehäusen drehbar gelagerten gegenläufig angetriebenen und durch einen Walzenspalt voneinander getrennten Walzen (11, 12), auf deren aus dem Maschinenrahmen herausragenden Walzenwellen-Antriebszapfen je ein Planetengetriebe als Aufsteckgetriebe (15, 16) mittels einer kraftschlüssigen, hydraulisch betätigbaren Schrumpfscheibenverbindung lösbar befestig ist, dessen Eingangsstufe von einem Antriebsmotor angetrieben ist, **dadurch gekennzeichnet,**
**daß** unterhalb der Aufsteckgetriebe (15, 16) ein Maschinentisch (19) mit jeweils einer Tischplatte (21, 22) angeordnet ist, die wenigstens in einer Richtung parallel zur Walzenwelle hin- und herbewegbar ist,
**daß** auf der Tischplatte (21, 22) drei im Dreieck aufgestellte vertikal und horizontal verstellbare Auflagerstützen (23, 24, 25) angeordnet sind, auf denen das jeweilige Aufsteckgetriebe (15, 16) bei seiner Montage und Demontage versatzfrei ausgerichtet lagert.

2. Zweiwalzenmaschine nach Anspruch 1,
**dadurch gekennzeichnet, dass** die Tischplatte (21) auf dem Maschinentisch (19) auf Rollenbahnen (26) oder Gleitbahnen z. B. aus Tef-Ion-Chromblech gleitend geführt ist.

3. Zweiwalzenmaschine nach Anspruch 1,
**dadurch gekennzeichnet, dass** zu beiden Seiten des Antriebszapfens je ein parallel dazu zwischen Maschinenrahmen und Aufsteckgetriebe (15, 16) angeordneter Hydraulikzylinder (30) zur Unterstützung des Abziehens/Aufschiebens des jeweiligen Aufsteckgetriebes (15, 16) von/auf dem/den Antriebszapfen angeordnet ist.

4. Zweiwalzenmaschine nach Anspruch 1,
**dadurch gekennzeichnet, dass** die drei auf der Tischplatte (21) angeordneten Auflagerstützen (23, 24, 25) zur vertikalen Ausrichtung des jeweils aufgelagerten Aufsteckgetriebes (15 bzw. 16) Hydraulikzylinder sind, deren Fußteil zur horizontalen Ausrichtung auf der Tischplatte (21) jeweils mit einem Schraubspindeltrieb (27, 28, 29) in Verbindung steht.

5. Zweiwalzenmaschine nach einem der Ansprüche 1 bis 4,
**dadurch gekennzeichnet, dass** vor dem Abziehen des Aufsteckgetriebes (15, 16) vom Antriebszapfen die Verbindung der Drehmomentenstütze (31) des Getriebes und dem stationären Drehmomenten-Stützenteil (32) lösbar ist.

## Claims

1. Two-roll machine for high-pressure crushing of granular material, in particular a roll press for interparticle comminution or compacting/briquetting, with two counter-rotating driven rolls (11, 12), mounted rotatably in bearing housings and separated from one another by a roll gap, wherein a planetary gear unit whose input stage is driven by a drive motor is mounted releasably by means of a non-positive hydraulically actuable shrink disc connection on the roll shaft drive journal of each of the rolls extending out of the machine frame as a shaft-mounted gearbox (15, 16), **characterized**
**in that** a machine table (19) with table platen (21, 22) that can move back and forth parallel to the roll shaft in at least one direction is located underneath the shaft-mounted gearboxes (15, 16),
**in that** on the table platen (21, 22) are three vertically and horizontally adjustable supporting rests (23, 24, 25) arranged in a triangle on which the respective shaft-mounted gearbox (15, 16) is supported offset-free during its installation and removal.

2. Two-roll machine according to Claim 1, **characterized in that** the table platen (21) on the machine table (19) has a sliding guide on rollerways (26) or slideways, e.g. of Teflon-coated chrome steel.

3. Two-roll machine according to Claim 1, **characterized in that** a hydraulic cylinder (30) is arranged on both sides of the drive journal and parallel thereto between machine frame and shaft-mounted gearbox (15, 16) to support the pulling/pushing of the respective shaft-mounted gearbox (15, 16) off/onto the drive journal.

4. Two-roll machine according to Claim 1, **characterized in that** the three supporting rests (23, 24, 25) arranged on the table platen (21) for vertical adjustment of the respective supported shaft-mounted gearbox (15 or 16) are hydraulic cylinders whose foot section is connected to a screw jack system (27, 28, 29) for horizontal adjustment on the table platen (21).

5. Two-roll machine according to one of Claims 1 to 4, **characterized in that** before pulling the shaft-mounted gearbox (15, 16) off the drive journal, the connection between the torque strut (31) of the gear unit and the stationary torque strut section (32) can be separated.

## Revendications

1. Machine à deux cylindres, pour le traitement sous pression de produit granulaire, notamment presse à rouleaux pour le broyage d'un lit de produit, ou pour le compactage ou le briquetage, comprenant deux cylindres (11, 12) montés à rotation dans des boîtiers de palier, entraînés en sens contraire et séparés l'un de l'autre par une fente entre les cylindres, sur le tourillon d'entraînement d'arbre de cylindre saillant hors du cadre de la machine desquels est fixé à chaque fois un engrenage planétaire servant de transmission rapportée (15, 16), de manière desserrable au moyen d'une liaison par disque à ajustement fretté pouvant être actionnée hydrauliquement par engagement par force, dont l'étage d'entrée est entraîné par un moteur d'entraînement,
**caractérisée en ce que**
sous la transmission rapportée (15, 16) est disposée une table de machine (19) avec une plaque de table respective (21, 22), qui peut être déplacée d'avant en arrière au moins dans une direction parallèle à l'arbre de cylindre,
sur la plaque de table (21, 22) sont disposés trois supports d'appui (23, 24, 25) disposés en triangle et déplaçables verticalement et horizontalement, sur lesquels la transmission rapportée (15, 16) respective est montée de manière orientée sans décalage lors de son montage et de son démontage.

2. Machine à deux cylindres selon la revendication 1, **caractérisée en ce que** la plaque de table (21) est guidée de manière glissante sur la table de la machine (19) sur des pistes à rouleaux (26) ou des pistes glissantes par exemple en tôle de chrome téflon.

3. Machine à deux cylindres selon la revendication 1, **caractérisée en ce que** des deux côtés du tourillon d'entraînement est disposé à chaque fois un vérin hydraulique (30) disposé parallèlement à celui-ci entre le cadre de la machine et la transmission rapportée (15, 16), pour supporter le retrait/l'enfoncement de la transmission rapportée (15, 16) respective depuis/sur le tourillon d'entraînement.

4. Machine à deux cylindres selon la revendication 1, **caractérisée en ce que** les trois supports d'appui (23, 24, 25) disposés sur la plaque de table (21) pour l'orientation verticale de la transmission rapportée (15 ou 16) respective supportée sur palier sont des vérins hydrauliques dont la partie de base est en liaison à chaque fois avec un entraînement à broche filetée (27, 28, 29) pour l'orientation horizontale sur la plaque de table (21).

5. Machine à deux cylindres selon l'une quelconque des revendications 1 à 4, **caractérisée en ce que** la liaison du support de couple (31) de la transmission et de la partie de support de couple stationnaire (32) peut être desserrée avant le retrait de la transmission rapportée (15, 16) du tourillon d'entraînement.
